# EUROPÄISCHE PATENTANMELDUNG

(11) **EP 4 339 405 A1**
(43) Veröffentlichungstag der Anmeldung: **20.03.2024**
(21) Anmeldenummer: 23193717.8
(22) Anmeldetag: 28.08.2023
(51) Int. Cl.: E05B 65/08, E05C 3/00, E05C 3/10, E05B 17/20, E05B 63/00

(54) **SCHLOSSVORRICHTUNG FÜR EINE SCHIEBETÜR SOWIE SCHLOSSSYSTEM**

(30) Priorität: 14.09.2022 DE 102022123534
(71) Anmelder: Gebr. Willach GmbH, 53809 Ruppichteroth (DE)
(72) Erfinder: Willach, Jens, 53783 Eitorf (DE); Knecht, Christoph, 53809 Ruppichteroth (DE)
(74) Vertreter: dompatent von Kreisler Selting Werner - Partnerschaft von Patent- und Rechtsanwälten mbB

(57) **Zusammenfassung**

Schlossvorrichtung (1) für eine Schiebetür, mit einem Gehäuse (2), mit einem Schließzylinder (3) mit einem Mitnehmer (3b), der bei Betätigung des Schließzylinders (3) um eine Achse (3a) des Schließzylinders (3) verschwenkt wird, und einer Riegelvorrichtung (17) mit einem Riegel (19), der aus einer Stirnseite (2a) des Gehäuses (2) durch Drehen der Riegelvorrichtung (17) um eine parallel zur Achse (3a) des Schließzylinders (3) angeordneten Riegelachse (21) ausschwenkbar ist, gekennzeichnet durch eine Betätigungsvorrichtung (11), die über einen ersten Getriebeabschnitt (15) mit einem zweiten Getriebeabschnitt (23) der Riegelvorrichtung (17) zusammenwirkt und eine Arretiervorrrichtung (29), die mit der Betätigungsvorrichtung (11) zusammenwirkt, um den Riegel (19) in einer Schließ- und/oder in einer Offenposition zu arretieren, wobei der Mitnehmer (3b) des Schließzylinders (3) die Betätigungsvorrichtung (11) und die Arretiervorrrichtung (29) gemeinsam betätigt.

## Beschreibung

Die vorliegende Erfindung betriff eine Schlossvorrichtung für eine Schiebetür sowie ein Schlosssystem mit einer Schlossvorrichtung.

Schiebetüren finden in verschiedenen Bereichen Anwendung. Häufig werden Schiebetüren zum Schließen von großen Türöffnungen verwendet. In manchen Anwendungsbereichen ist es darüber hinaus notwendig, eine Schiebetür mittels einer Schlossvorrichtung abschließbar auszugestalten. Dabei gibt es Anwendungsfälle, bei denen die Schiebetür in ihrer Schließposition an einem Rahmenteil anliegt, sodass die Schlossvorrichtung mit einer Schließöffnung in dem Rahmenteil zusammenwirkt. Andere Anwendungsfälle ergeben sich bei zweiflügligen Schiebetüranlangen, bei denen ein Schiebetürflügel mit einem zweiten Schiebetürflügel verriegelt wird.

Bei bekannten Schließvorrichtungen für Schiebetüren schwenkt ein bogenförmiger Riegel aus einer Stirnseite eines Schiebetürflügels aus und greift in einen Schließkasten ein. Dabei besteht häufig das Problem, dass nur eine geringe vertikale Überdeckung zwischen einem Schließblech und dem Riegel erfolgt, sodass ein leichtes Anheben des Türflügels oder ein starkes Ruckeln am Türflügel dazu führen kann, dass der abgeschlossene Türflügel manipulativ geöffnet wird.

Bei Schlossvorrichtungen für Schiebtüren kann darüber hinaus das Problem bestehen, dass ein Riegel in der Offen- oder Schließposition manipulativ bewegt werden kann, sodass beispielsweise im geöffneten Zustand der Schiebetür der Riegel in die Schließposition bewegt wird, sodass dieser beim anschließenden Schließen der Schiebetür beschädigt werden kann. Im geschlossenen Zustand bei abgeschlossenen Riegel besteht häufig das Problem, dass mittels eines dünnen Gegenstands, wie beispielsweise einem Schraubendreher, in den Spalt zwischen Schiebetür und Schließkasten eingegriffen und der Riegel in die Offenposition gedrückt werden kann, so dass die Schiebetür manipulativ geöffnet werden kann.

Die zuvor beschriebenen Schlossvorrichtungen gehören zum allgemeinen Kenntnisstand der Anmeldering und betreffen nicht notwendiger Weise einen konkreten Stand der Technik.

Es ist Aufgabe der vorliegenden Erfindung, eine Schlossvorrichtung für Schiebetüren und ein Schlosssystem mit Schlossvorrichtung zu schaffen, die ein hohes Maß an Sicherheit bieten und von einfachem Aufbau sind. Insbesondere in Bezug auf die Verwendung von Glasschiebetüren ist darüber hinaus ein geringer Bauraum der Schlossvorrichtung wünschenswert.

Die Erfindung ist definiert durch die Merkmale des Anspruchs 1.

Die erfindungsgemäße Schlossvorrichtung für eine Schiebetür weist ein Gehäuse mit einem Schießzylinder mit einem Mitnehmer auf, der bei Betätigung des Schießzylinders um eine Achse des Schießzylinders verschwenkt wird. Ferner ist eine Riegelvorrichtung mit einem Riegel vorgesehen, der aus einer Stirnseite des Gehäuses durch Drehen der Riegelvorrichtung um eine parallel zur Achse des Schließzylinders angeordnete Riegelachse ausschwenkbar ist. Die Erfindung ist gekennzeichnet durch eine Betätigungsvorrichtung, die über einen ersten Getriebeabschnitt mit einem zweiten Getriebeabschnitt der Riegelvorrichtung zusammenwirkt, und eine Arretiervorrichtung, die mit der Betätigungsvorrichtung zusammenwirkt, um den Riegel in einer Schließposition und/oder in einer Offenposition zu arretieren, wobei der Mitnehmer des Schließzylinders die Betätigungsvorrichtung und die Arretiervorrichtung gemeinsam betätigt.

Erfindungsgemäß betätigt die Betätigungsvorrichtung mittels des ersten und zweiten Getriebeabschnitts den Riegel. Dadurch, dass die Arretiervorrichtung mit der Betätigungsvorrichtung zusammenwirkt, kann der Riegel in einer Schließ- und einer Offenposition arretiert werden. Dadurch wird eine Manipulation des Riegels bei geöffneter oder geschlossener Schiebetür verhindert. Bei geschlossener Schiebetür ist es dadurch nahezu unmöglich, den Riegel aus der Schließposition in die Offenposition zu drücken. Die Arretiervorrichtung kann beispielsweise zum Arretieren der Betätigungsvorrichtung und somit des Riegels in die Betätigungsvorrichtung eingreifen.

Dadurch, dass der Mitnehmer des Schließzylinders die Betätigungsvorrichtung und die Arretiervorrichtung gemeinsam betätigt, kann in einem Betätigungsvorgangs des Schließzylinders sowohl die Betätigungsvorrichtung zur Betätigung des Riegels bewegt werden als auch die Arretiervorrichtung, um die Betätigungsvorrichtung für die Bewegung freizugeben. Dadurch ist die erfindungsgemäße Schlossvorrichtung auf besonders komfortable Weise bedienbar.

Dadurch, dass die Betätigungsvorrichtung über einen ersten Getriebeabschnitt mit einem zweiten Getriebeabschnitt der Riegelvorrichtung zusammenwirkt, ist darüber hinaus die Bewegung der Betätigungsvorrichtung in vorteilhafter Weise auf die Riegelvorrichtung und somit den Riegel übertragbar.

Vorzugsweise ist vorgesehen, dass die Betätigungsvorrichtung linear geführt ist und die Arretiervorrichtung drehbar gelagert ist, wobei eine Feder die Arretiervorrichtung in Richtung einer Arretierposition mit einer Federkraft belastet. Durch die unterschiedlichen Bewegungsformen von Betätigungsvorrichtung und Arretiervorrichtung kann in vorteilhafter Weise gewährleistet werden, dass die Betätigungsvorrichtung mittels der Arretiervorrichtung in unterschiedlichen Positionen arretiert wird. Durch die Feder, die mit der Arretiervorrichtung zusammenwirkt, kann darüber hinaus gewährleistet werden, dass die Arretiervorrichtung stets in der Arretierposition gehalten wird und nicht ungewollt aus der Arretierposition hinausbewegt wird.

In einer bevorzugten Ausführungsform der Erfindung ist vorgesehen, dass die Betätigungsvorrichtung plattenförmig ausgebildet ist und eine Aussparung aufweist, in die der Mitnehmer eingreift. Durch die plattenförmige Ausgestaltung der Betätigungsvorrichtung kann diese relativ platzsparend in dem Gehäuse angeordnet werden, indem diese beispielsweise derart angeordnet wird, dass sie im eingebauten Zustand der Schlossvorrichtung parallel zu einer Ebene eines Türflügels der Schiebetür angeordnet ist. Insbesondere bei Glasschiebetüren weisen die Schiebetürflügel häufig nur eine relativ geringe Glasstärke auf, sodass es wünschenswert ist, dass eine Schlossvorrichtung für derartige Schiebetüren in Richtung der Glasstärke (Richtung orthogonal auf die Hauptfläche des Schiebetürflügels) ebenfalls eine geringe Erstreckung aufweisen. Durch die Ausgestaltung der Betätigungsvorrichtung mit einer Plattenform kann die Schlossvorrichtung somit gewünscht dünn ausgebildet werden.

Durch die Aussparung kann der Mitnehmer des Schließzylinders in vorteilhafter Weise die Betätigungsvorrichtung verschieben, beispielsweise in linearer Weise , indem der Mitnehmer in die Aussparung eingreift.

Erfindungsgemäß kann vorgesehen sein, dass der ersten Getriebeabschnitt der Betätigungsvorrichtung eine lineare Zahnung aufweist und der zweite Getriebeabschnitt der Riegelvorrichtung einen Zahnradabschnitt aufweist, wobei die lineare Zahnung in den Zahnradabschnitt eingreift. Mit anderen Worten: Eine translatorische Bewegung der Betätigungsvorrichtung kann über die lineare Zahnung und den Zahnradabschnitt in eine rotatorische Bewegung der Riegelvorrichtung umgewandelt werden. Dadurch kann die gewünschte Ausschwenkbewegung des Riegels durch die rotatorische Bewegung der Riegelvorrichtung auf einfache Art und Weise erreicht werden, wobei durch eine vergleichsweise platzsparende, lineare Bewegung der Betätigungsvorrichtung ein Antrieb der Riegelvorrichtung erfolgt. Durch das Vorsehen einer linearen Zahnung und eines Zahnradabschnitts kann darüber hinaus eine formschlüssige Verbindung zwischen der Riegelvorrichtung und der Betätigungsvorrichtung erfolgen, sodass ein Zusammenwirken der Arretiervorrichtung mit der Betätigungsvorrichtung zu einer zuverlässigen Arretierung des Riegels führt.

In einer bevorzugten Ausführungsform der Erfindung ist vorgesehen, dass die Arretiervorrichtung plattenförmig ausgebildet ist und einen Arretiervorsprung aufweist, der zur Arretierung des Riegels in der Schließposition in eine erste Arretieraussparung in der Betätigungsvorrichtung eingreift und zur Arretierung des Riegels in der Offenposition in eine zweite Arretieraussparung in der Betätigungsvorrichtung eingreift. Durch die Ausgestaltung der Arretiervorrichtung in Plattenform kann diese ebenfalls vergleichsweise platzsparend ausgestaltet werden und bietet somit die gleichen Vorteile wie zuvor in Bezug auf die plattenförmige Betätigungsvorrichtung beschrieben ist. Insbesondere bei der Ausgestaltung der Arretiervorrichtung und der Betätigungsvorrichtung in Plattenform kann eine besonders platzsparende Ausgestaltung der Schlossvorrichtung in eine Richtung orthogonal zu einer Hauptfläche einer Schiebetür, in die die Schlossvorrichtung eingebaut ist, erreicht werden. Durch das Vorsehen einer ersten Arretieraussparung und einer zweiten Arretieraussparung in der Betätigungsvorrichtung, in die die Arretiervorrichtung mit einem Arretiervorsprung eingreift, kann die Arretierung der Betätigungsvorrichtung in der Schließposition und in der Offenposition in vorteilhafter Weise erfolgen.

In einer bevorzugten Ausführungsform der Erfindung sind die Betätigungsvorrichtung und die Arretiervorrichtung in Plattenform ausgebildet und nebeneinander angeordnet, sodass diese aneinander anliegen. Dabei gleitet die Betätigungsvorrichtung bei der Betätigung mit einer Hauptfläche über eine Hauptfläche der Arretiervorrichtung. Durch die Anordnung der Betätigungsvorrichtung und der Arretiervorrichtung nebeneinander und aneinander anliegend kann eine besonders platzsparende Ausgestaltung der Schlossvorrichtung erreicht werden. Darüber hinaus kann in vorteilhafter Weise erreicht werden, dass der Mitnehmer die Betätigungsvorrichtung und die Arretiervorrichtung gleichzeitig betätigt. Beispielsweise kann die Arretiervorrichtung eine Drückfläche aufweisen, die benachbart zu der Aussparung in der Betätigungsvorrichtung angeordnet ist, sodass beim Eingreifen des Mitnehmers in die Aussparung dieser an der Drückfläche anliegt und bei einer weiteren Betätigung des Mitnehmers des Schließzylinders dieser über die Drückfläche die Arretiervorrichtung entgegen der Federkraft verschwenkt. Dadurch kann beispielsweise der Arretiervorsprung aus der zweiten Arretieraussparung in der Betätigungsvorrichtung herausgedrückt werden, sodass die Betätigungsvorrichtung von dem Mitnehmer linear bewegt werden kann. Sobald die Betätigungsvorrichtung die Schließposition erreicht, kann vorgesehen sein, dass der Mitnehmer aus einem Wirkungsbereich der Drückfläche heraus geschwenkt ist, sodass die Arretiervorrichtung durch die Feder zurückgedrückt wird und der Arretiervorsprung in die erste Arretieraussparung eingreifen kann.

Die Drückfläche kann beispielsweise einen an die Bewegung des Mitnehmers angepassten Radius aufweisen, sodass der Mitnehmer in vorteilhafter Weise bei Betätigung entlang der Drückfläche der Arretiervorrichtung gleiten kann.

Erfindungsgemäß kann vorgesehen sein, dass die Betätigungsvorrichtung an einem ersten Lagerzapfen und einem zweiten Lagerzapfen gelagert ist, wobei der ersten und der zweite Lagerzapfen jeweils in einem Langloch der Betätigungsvorrichtung eingreifen. Auf diese Weise lässt sich die Betätigungsvorrichtung in vorteilhafter Weise für eine lineare Bewegung lagern.

Dabei kann vorgesehen sein, dass der zweite Lagerzapfen eine Drehlagerung für die Arretiervorrichtung bildet. Durch die Doppelfunktion des zweiten Lagerzapfens als Lagerpunkt für die Betätigungsvorrichtung und die Arretiervorrichtung lässt sich eine besonders platzsparende Ausgestaltung der Schlossvorrichtung verwirklichen.

Der erste Lagerzapfen kann zu der ersten Stirnseite des Gehäuses einen geringeren Abstand aufweise als der zweite Lagerzapfen. Mit anderen Worten: Der erste und der zweite Lagerzapfen sind in einer orthogonalen Richtung zu der Stirnseite versetzt angeordnet, wodurch in dem Gehäuse oberhalb des zweiten Lagerzapfens, in dem die Arretiervorrichtung drehbar gelagert ist, ausreichend Platz für die Anordnung von beispielsweise der Feder ist.

Der Arretiervorsprung kann beispielsweise eine Anlagefläche für die Feder bilden. Beispielsweise kann der Arretiervorsprung eine Kerbe aufweisen, in die die Feder eingreift.

Erfindungsgemäß kann vorgesehen sein, dass der Riegel um mindestens 80°, vorzugsweise mindestens 90°, verschwenkbar ist. Dadurch kann der Riegel in vorteilhafter Weise aus dem Gehäuse herausgeschwenkt werden und ausreichend weit verschwenkt werden, um ein vorteilhaftes Eingreifen in einen Schließkasten zu gewährleisten.

In einer bevorzugten Ausführungsform der Erfindung ist vorgesehen, dass der Riegel L-förmig ausgebildet ist, wobei ein erster Schenkel mit dem zweiten Getriebeabschnitt verbunden ist. Durch eine L-förmige Ausgestaltung des Riegels kann erreicht werden, dass dieser in Form eines Hakens in den Schließkasten eingreift, wobei eine ausreichende Überschneidung zwischen dem Riegel und einem Schließblech erreicht werden kann.

Dabei kann vorgesehen sein, dass sich ein zweiter Schenkel von einem freien Ende des ersten Schenkels erstreckt und mit einem Winkel zwischen 85° und 95° zu dem ersten Schenkel angeordnet ist. Auf diese Weise kann der L-förmige Riegel in besonders vorteilhafter Weise ausgestaltet werden, wobei der zweite Schenkel durch das Abstehen in einem Winkel zwischen 85° und 95° von dem ersten Schenkel in vorteilhafter Weise mit einem Schließblech eines Schließkastens zusammenwirken kann.

Dabei kann vorgesehen sein, dass der zweite Schenkel einen Abschnitt mit einer Sollbruchstelle zur Veränderung der Breite des zweiten Schenkels aufweist. Der Abschnitt der Sollbruchstelle ist dabei in der Schließposition des Riegels auf der der Stirnseite des Gehäuses zugewandten Seite des zweiten Schenkels angeordnet. Mit anderen Worten: Der Abstand zwischen der Stirnfläche des Gehäuses und dem zweiten Schenkel kann durch den Abstand der Sollbruchstelle verändert werden, sodass die erfindungsgemäße Schlossvorrichtung an unterschiedliche Einbausituationen angepasst werden kann. Dadurch können beispielsweise unterschiedliche Spaltabstände zwischen einem Türflügel, an dem die Schlossvorrichtung angeordnet ist, und einem Schließkasten verwirklicht werden bzw. es kann eine Anpassung an die Lage oder Anordnung des Schließkastens erfolgen. Wenn beispielsweise der Schließkasten an einem zweiten Türflügel angeordnet ist, ist häufig ein relativ geringer Abstand zwischen dem zweiten Schenkel des Riegels und der Stirnfläche des Gehäuses ausreichend, um eine zuverlässige Verriegelung zu gewährleisten. Bei der Verwendung der Schlossvorrichtung mit einem Schließkasten an einem Rahmen ist häufig bedingt durch die Konstruktion und Lage von Endanschlägen und Endlagendämpfern ein größerer Abstand zwischen dem zweiten Schenkel und der Stirnfläche des Gehäuses notwendig, sodass der Abschnitt mit der Sollbruchstelle vor Nutzung entfernt werden kann. Auch kann eine Anpassung an unterschiedliche Dicken des Bereichs, den der Riegel hintergreift, beispielsweise an unterschiedliche Dicken des Schließblechs, erfolgen.

Vorzugsweise ist vorgesehen, dass das Gehäuse ein erstes Gehäuseteil aufweist, das einen Gehäuseabschnitt aufweist, der einen Aufnahmeraum für die Riegelvorrichtung, die Betätigungsvorrichtung und die Arretiervorrichtung bildet. Dabei kann vorgesehen sein, dass das erste Gehäuseteil eine erste Grundplatte aufweist, von der der Gehäuseabschnitt absteht. Mit anderen Worten: Das erste Gehäuseteil bildet einen Aufnahmeraum für einen Großteil der beweglichen Teile der Schlossvorrichtung. Die Grundplatte kann dabei beispielsweise für eine Befestigung der Schlossvorrichtung an einem Türflügel verwendet werden.

Dabei kann in vorteilhafter Weise vorgesehen sein, dass das Gehäuse ein zweites Gehäuseteil aufweist, das eine zweite Grundplatte aufweist, wobei das zweite Gehäuseteil mit dem ersten Gehäuseteil verschraubbar ist und wobei vorzugsweise die erste Grundplatte und die zweite Grundplatte einen an die Dicke eines Schiebetürflügels angepassten Abstand aufweisen. Beispielsweise bei Glasschiebetüren können die die erste Grundplatte und die zweite Grundplatte grundsätzlich auch einen vorgegebenen Abstand aufweisen und eine Anpassung an die Glasstärke des Schiebetürflügels erfolgt mittels Glasbeilagen. Mittels des zweiten Gehäuseteils, das eine zweite Grundplatte aufweist, kann der Aufnahmeraum für die Riegelvorrichtung und die Betätigungsvorrichtung sowie die Arretiervorrichtung in vorteilhafter Weise verschlossen werden, indem das zweite Gehäuseteil und das erste Gehäuseteil miteinander verschraubt werden. Ferner kann über die erste und zweite Grundplatte die Schlossvorrichtung in vorteilhafter Weise an einem Schiebetürflügel befestigt werden. Beispielsweise bei einer Schiebetüranlage mit einem Glasschiebetürflügel können die erste und zweite Grundplatte klemmend an dem Glasschiebetürflügel befestigt werden, wobei zwischen der ersten und zweiten Grundplatte und der Glasscheibe der Glasschiebetür jeweils noch eine Glasbeilage angeordnet sein kann. Bei der Verschraubung des ersten und zweiten Gehäuseteils kann vorgesehen sein, dass jeweils ein Teil der Schrauben von der Seite des ersten Gehäuseteils eingesetzt wird und ein zweiter Teil der Schrauben von der Seite des zweiten Gehäuseteils, sodass diese gegenläufig zueinander verlaufen. Dadurch kann eine Manipulation der erfindungsgemäßen Schlossvorrichtung vermieden werden, da in verschlossenem Zustand von einer Seite eines Schiebetürflügels jeweils nur ein Teil der Schrauben erreichbar ist.

Erfindungsgemäß kann vorgesehen sein, dass der Gehäuseabschnitt den ersten und zweiten Lagerzapfen bilden. Mit anderen Worten: Der erste Gehäuseteil kann einstückig ausgebildet sein und neben der Grundplatte Gehäusewände des Gehäuseabschnitts bilden, die den Aufnahmeraum umgeben, sowie die Lagerzapfen. Dadurch ist die Schlossvorrichtung konstruktiv einfach ausgestaltet, da lediglich wenige Teile wie die Riegelvorrichtung, die Betätigungsvorrichtung, die Arretiervorrichtung sowie die Feder in den Aufnahmeraum des Gehäuseabschnitts eingesetzt werden.

Der Gehäuseabschnitt kann eine Außenkontur aufweisen, die in eine Aussparung eines Schiebetürflügels zum Bilden eines Formschlusses zur Kraftübertragung in Schieberichtung des Schiebetürflügels einsetzbar ist. Die Außenkontur des Gehäuseabschnitts kann beispielsweise durch Gehäusewände gebildet sein. Durch die Ausgestaltung des Gehäuseabschnitts mit einer Außenkontur, die in eine Aussparung eines Schiebetürflügels zum Bilden eines Formschlusses einsetzbar ist, kann erreicht werden, dass die Schlossvorrichtung nicht nur klemmend mit einem Schiebetürflügel verbunden ist, sondern auch ein zumindest in Schieberichtung des Schiebetürflügels wirkender Formschluss gebildet ist. Dadurch kann eine Kraftübertragung der Schlossvorrichtung auf den Schiebetürflügel in vorteilhafter Weise erfolgen, sodass beispielsweise im verschlossenen Zustand der Türflügel besonders sicher verschlossen ist.

Beispielsweise kann auch vorgesehen sein, dass das Gehäuse Griffmulden bildet, mittels denen ein Schiebetürflügel, an dem die erfindungsgemäße Schlossvorrichtung angeordnet ist, bedient werden kann. Somit kann ein Schiebetürflügel durch Eingreifen in die Griffmulden verschoben werden, wobei eine Kraftübertragung von der Schlossvorrichtung auf den Schiebetürflügel durch den zwischen dem Schiebetürflügel und der Schlossvorrichtung gebildeten Formschluss in vorteilhafter Weise erfolgt.

In einer bevorzugten Ausführungsform der Erfindung ist vorgesehen, dass eine Blendenvorrichtung an einem aus dem Gehäuse ragenden Teil des Schließzylinders angeordnet ist, wobei die Blendenvorrichtung mindestens einen Anschlagpuffer als Anschlagschutz für einen benachbarten Türflügel aufweist. Die Schlossvorrichtung ist häufig in Richtung der Achse des Schließzylinders relativ schmal ausgestaltet, sodass ein Teil des Schließzylinders aus dem Gehäuse herausragt. Die Blendenvorrichtung dient einem optisch ansprechenden Übergang des Schließzylinders zum Gehäuse. Bei mehrflügligen Türanlagen besteht jedoch die Gefahr, dass der Schließzylindermit einem benachbarten Türflügel kollidiert. Daher sind an der Blendenvorrichtung Anschlagpuffer vorgesehen, die vermeiden, dass der benachbarte Türflügel durch einen Zusammenstoß mit dem vorstehenden Schließzylinderbeschädigt wird. Ein benachbarter Türflügel kann dabei ein weiterer Schiebertürflügel oder auch ein sogenannter Festflügel (feststehendes Seitenteil) sein.

Die Erfindung betrifft ferner ein Schlosssystem mit einer erfindungsgemäßen Schlossvorrichtung und einem an einem Rahmenprofil einer Schiebetüranlage befestigbarem Schließkasten mit einer Aussparung, in die der Riegel zum Verschließen eingreift. Alternativ kann auch vorgesehen sein, dass das Schlosssystem neben der erfindungsgemäßen Schlossvorrichtung ein an einer Schiebetür befestigbares Griffgehäuse mit einer Aussparung aufweist, in die der Riegel zum Verschließen zweier Schiebetüren miteinander eingreift.

Im Folgenden wird unter Bezugnahme auf die nachfolgenden Figuren die Erfindung näher erläutert. Es zeigen
- Fig. 1: eine schematische Draufsicht auf eine erfindungsgemäße Schlossvorrichtung,
- Fig. 2: eine schematische Innenansicht der erfindungsgemäßen Schlossvorrichtung mit dem Riegel in der Offenposition,
- Fig. 3: eine schematische Innenansicht der erfindungsgemäßen Schlossvorrichtung mit dem Riegel in der Schließposition,
- Fig. 4a und 4b: unterschiedliche Ausführungsformen des erfindungsgemäßen Schlosssystems mit erfindungsgemäßer Schlossvorrichtung.

In Fig. 1 ist eine erfindungsgemäße Schlossvorrichtung 1 schematisch in der Seitenansicht dargestellt. Die erfindungsgemäße Schlossvorrichtung 1 ist an einem Schiebetürflügel 100 einer Schiebetür befestigt. Die Schlossvorrichtung 1 weist ein Gehäuse 2 auf, das, wie in Bezug auf die Fign. 2 und 3 beschrieben wird, bewegliche Teile der Schlossvorrichtung 1 aufnimmt. Ein Schließzylinder 3 ist in das Gehäuse 2 eingesteckt, sodass die erfindungsgemäße Schlossvorrichtung 1 mittels eines Schlüssels bedient werden kann.

Eine Blendenvorrichtung 5 umgibt den Schließzylinder 3 und bildet einen optisch ansehnlichen Übergang zwischen dem Schließzylinder 3 und dem Gehäuse 2.

Da der Schließzylinder 3 aus dem Gehäuse 2 hervorragt, besteht die Gefahr, dass eine benachbarte Schiebetür oder beispielsweise ein feststehender Türflügel beim Verschieben des Schiebetürflügels 100 gegen der vorstehende Schließzylinder 3 stößt. Daher sind an der Blendenvorrichtung 5 Anschlagpuffer 7 angeordnet, die als Anschlagschutz für den benachbarten Schiebetürflügel oder den benachbarten feststehenden Türflügel dienen.

Das Gehäuse 2 weist ferner eine Griffmulde 9 auf, über die der Schiebetürflügel 100 bewegt werden kann.

In den Fign. 2 und 3 ist das Innere der erfindungsgemäßen Schlossvorrichtung 1 schematisch dargestellt.

Der Schließzylinder 3 bildet eine Achse 3a, um die ein Mitnehmer 3b verschwenkbar ist. Der Mitnehmer 3b wirkt mit einer Betätigungsvorrichtung 11 zusammen, indem er in eine Aussparung 13 der Betätigungsvorrichtung 11 eingreift. Der Mitnehmer 3b verschiebt dabei die Betätigungsvorrichtung 11 translatorisch. An der Betätigungsvorrichtung 11 ist ein erster Getriebeabschnitt 15 angeordnet, der als lineare Zahnung ausgebildet ist.

Eine Riegelvorrichtung 17 weist einen Riegel 19 auf, der aus einer Stirnseite 2a des Gehäuses 2 ausschwenkbar ist. Die Riegelvorrichtung 17 wird dabei um eine Riegelachse 21, die parallel zur Achse 3a des Schließzylinders 3 angeordnet ist, gedreht.

Der Riegel 19 ist L-förmig ausgebildet und besteht aus einem ersten Schenkel 19a und einem zweiten Schenkel 19b. An einem ersten Ende des ersten Schenkel 19a ist ein zweiter Getriebeabschnitt 23 angeordnet, der als Zahnradabschnitt ausgebildet ist und mit dem ersten Getriebeabschnitt 15 zusammenwirkt. An dem freien Ende des ersten Schenkel 19a ist der zweite Schenkel 19b in einem 90°-Winkel zu dem ersten Schenkel 19a angeordnet.

Durch die translatorische Bewegung der Betätigungsvorrichtung 11 und das Ineinandergreifen der linearen Zahnung des ersten Getriebeabschnitts 15 mit dem Zahnradabschnitt des zweiten Getriebeabschnitts 23 wird die translatorische Bewegung der Betätigungsvorrichtung 11 in eine rotatorische Bewegung der Riegelvorrichtung 17 umgewandelt, sodass der Riegel 19 von der in Fig. 2 dargestellten Offenposition in die in Fig. 3 dargestellte Schließposition bewegbar ist.

Das Gehäuse 2 besteht aus einem ersten Gehäuseteil 2b, das eine erste Grundplatte 2c und einen Gehäuseabschnitt 2d aufweist. Das Gehäuse 2 weist ferner einen in den Fign. 2 und 3 nicht dargestellten zweiten Gehäuseteil auf, der eine zweite Grundplatte 2e aufweist, die den Gehäuseabschnitt 2d verschließt. Die zweite Grundplatte 2e ist in der Fig. 1 erkennbar.

Der Gehäuseabschnitt 2d bildet einen Aufnahmeraum für die beweglichen Teile der Schlossvorrichtung 1. Ferner werden durch das Gehäuse 2 ein erster Lagerzapfen 25 und ein zweiter Lagerzapfen 27 gebildet, mittels denen die Betätigungsvorrichtung 11 in dem Gehäuseabschnitt 2d gelagert ist. Dazu weist die Betätigungsvorrichtung 11 Langlöcher 11a auf, in die der erste und der zweite Lagerzapfen 25, 27 eingreifen.

Die erfindungsgemäße Schlossvorrichtung 1 weist ferner eine Arretiervorrichtung 29 auf, die in den Fign. 2 und 3 teilweise durch die Betätigungsvorrichtung 11 verdeckt ist. Die Betätigungsvorrichtung 11 und die Arretiervorrichtung 29 sind plattenförmig ausgebildet und liegen aufeinander, sodass die Betätigungsvorrichtung 11 bei Betätigung mit einer Hauptfläche über eine Hauptfläche der Arretiervorrichtung 29 gleitet.

Die Arretiervorrichtung 29 dient dazu, die Betätigungsvorrichtung 11 in der Schließ- und in der Offenposition des Riegels 19 zu arretieren, sodass durch die Arretierung der Betätigungsvorrichtung 11 der Riegel 19 jeweils in der Offen- und Schließposition festgelegt ist.

Dazu ist die Arretiervorrichtung 29 an dem zweiten Lagerzapfen 27 drehbar gelagert. Die Arretiervorrichtung 29 wird durch den Mitnehmer 3b beim Verdrehen des Mitnehmers 3b um die Achse 3a des Schließzylinders 3 verschwenkt. Dies erfolgt im Wesentlichen gleichzeitig mit der Betätigung der Betätigungsvorrichtung 11.

Die Arretiervorrichtung 29 weist einen Arretiervorsprung 29a auf, der in Richtung zu der Betätigungsvorrichtung 11 vorspringt. Die Betätigungsvorrichtung 11 weist eine erste Arretieraussparung 11b und eine zweite Arretieraussparung 11c auf, in die der Arretiervorsprung 29a zur Arretierung der Betätigungsvorrichtung 11 in der Schließposition bzw. Offenposition des Riegels 19 eingreift.

Eine Feder 31 belastet die Arretiervorrichtung 29 in Richtung der Arretierposition, sodass die Arretiervorrichtung 29 nur gegen die Federkraft der Feder 31 betätigt werden kann. Die Feder 31 kann dabei an dem Arretiervorsprung 29a anliegen. Die Feder 31 sorgt dafür, dass die Arretiervorrichtung 29 nur entgegen der Federkraft aus der Arretierposition herausbewegt werden kann, sodass kein ungewolltes Lösen der Arretiervorrichtung 29 aus der Arretierposition erfolgen kann.

Bei Betätigung des Schließzylinders 3 drückt der Mitnehmer 3b gegen eine Drückfläche 29b der Arretiervorrichtung 29, sodass diese entgegen der Federkraft der Feder 31 um den zweiten Lagerzapfen 27 verschwenkt wird. Dadurch wird der Arretiervorsprung 29a aus der entsprechenden Arretieraussparung 11b bzw. 11c herausgeschoben. Bei der Fortbewegung des Mitnehmers 3b des Schließzylinders 3 bewegt dieser nun die Betätigungsvorrichtung 11, um entsprechend den Riegel 19 in die Schließ- oder die Offenposition zu bewegen.

Die Drückfläche 29b der Arretiervorrichtung 29 ist dabei mit einem Radius versehen, sodass der Mitnehmer 3b des Schließzylinders 3 in vorteilhafter Weise an dieser entlang gleiten kann.

Die Bewegung der Arretiervorrichtung 29 und der Betätigungsvorrichtung 11 erfolgt nahezu gleichzeitig. Zunächst wird die Arretiervorrichtung 29 von dem Mitnehmer 3b des Schließzylinders 3 gedrückt, sodass der Arretiervorsprung 29a aus der entsprechenden Arretieraussparung 11b, 11c herausgedrückt wird. Während des Verschiebens der Betätigungsvorrichtung 11 wird dabei die Arretiervorrichtung 29 durch den Mitnehmer 3b weiterhin in der nicht arretierten Position gehalten. Kurz vor Erreichen der Endposition der Betätigungsvorrichtung 11 löst sich der Mitnehmer 3b von der Drückfläche 29b der Arretiervorrichtung 29. Sobald der Arretiervorsprung 29a auf die entsprechende erste oder zweite Arretieraussparung 11b, 11c trifft, wird die Arretiervorrichtung 29 durch die Feder 31 in Richtung der Arretierposition gedrückt, sodass der Arretiervorsprung 29a in die entsprechende erste oder zweite Arretieraussparung 11b, 11c eingreift.

Der erste Lagerzapfen 25 und der zweite Lagerzapfen 27 sind versetzt zueinander angeordnet. Dabei ist der zweite Lagerzapfen 27 weiter von der Stirnseite 2a des Gehäuses 2 entfernt angeordnet als der erste Lagerzapfen 25. Auf diese Weise kann in dem Aufnahmeraum einerseits Platz für die Feder 31 geschaffen werden und andererseits kann der Schließzylinder 3 mit möglichst großem Abstand von der Stirnseite 2a angeordnet werden, sodass eine vorteilhafte Bedienung des Schließzylinders 3 ermöglicht wird.

Der Riegel 19 wird von der Offenposition, die in der Fig. 2 dargestellt ist, in die Schließposition, die in Fig. 3 dargestellt ist, um 90° verschwenkt. Aufgrund der L-förmigen Anordnung kann dadurch ein vorteilhaftes Hintergreifen des Riegels 19 mit einem entsprechenden Schließkasten 52 erfolgen.

Der Gehäuseabschnitt 2d bildet eine Gehäusewand, die den Aufnahmeraum für die Riegelvorrichtung 17, die Betätigungsvorrichtung 11, die Arretiervorrichtung 29 und die Feder 31 bildet. Dabei wird durch die Gehäusewand eine Außenkontur gebildet, die in eine Aussparung des Schiebetürflügels 100 eingesetzt ist und einen Formschluss mit dieser bildet. Auf diese Weise kann eine besonders robuste Verbindung zwischen der erfindungsgemäßen Schlossvorrichtung 1 und dem Schiebetürflügel 100 gebildet werden. Aufgrund des Formschlusses wird eine auf die Schlossvorrichtung 1 aufgebrachte Kraft, die beispielsweise über die Griffmulde 9 aufgebracht wird, in vorteilhafter Weise auf den Schiebetürflügel 100 übertragen.

Wie am Besten aus Fig. 3 ersichtlich ist, weist der Riegel 19 einen Abschnitt 19c mit einer Sollbruchstelle auf, über den die Breite des zweiten Schenkels 19b des Riegels 19 veränderbar ist. Auf diese Weise kann der Abstand zwischen dem zweiten Schenkel 19b und der Stirnseite 2a des Gehäuses 2 verändert werden und an unterschiedliche Konstruktionen eines erfindungsgemäßen Schlosssystems 50 angepasst sein.

Zwei unterschiedliche Schlosssysteme 50 sind in den Fign. 4 und 4b gezeigt. In Fig. 4a weist das erfindungsgemäße Schlosssystem 50 die erfindungsgemäße Schlossvorrichtung 1 auf, die an einem Schiebetürflügel 100 befestigt ist. Der Riegel 19 greift in einen Schließkasten 52 mit einer Aussparung 54 ein und hintergreift mit dem zweiten Schenkel 19b ein Schließblech 56. Der Schließkasten 52 ist beispielsweise an einem Rahmenprofil einer Schiebetüranlage befestigt. Aufgrund der gezeigten Konstruktion ist ein vergleichsweise großer Abstand zwischen dem zweiten Schenkel 19b und der Stirnseite 2a des Gehäuses 2 notwendig, sodass der Abschnitt 19c von dem zweiten Schenke 19b entfernt worden ist. Dies kann durch ein entsprechendes Abbrechen an der Sollbruchstelle erfolgen.

In der Fig. 4b weist das erfindungsgemäße Schlosssystem 50 neben der erfindungsgemäßen Schlossvorrichtung 1 ein Griffgehäuse 58 auf, das an einem weiteren Schiebetürflügel 102 befestigbar ist. Somit können mit dem erfindungsgemäßen Schlosssystem 50 die Schiebetür 100 und der weitere Schiebetürflügel 102 miteinander verriegelt werden. Der Riegel 19 greift in eine Aussparung 54 des Griffgehäuses 58 ein und hintergreift ein Schließblech 56. Aufgrund der Konstruktion ist lediglich ein geringer Abstand zwischen dem zweiten Schenkel 19b und der Stirnseite 2a des Gehäuses 2 notwendig, sodass der Riegel 19 mit dem Abschnitt 19c verwendet wird.

Die erfindungsgemäße Schlossvorrichtung 1 und das erfindungsgemäße Schlosssystem 50 weisen eine vergleichsweise einfache Konstruktion auf, wobei gleichzeitig eine hohe Manipulationssicherheit gegeben ist. Darüber hinaus ist eine platzsparende Anordnung verwirklicht, die dennoch ausreichende Abstände des Schließzylinders 3 von der Stirnseite 2a für eine komfortable Bedienung bieten. Die Schlossvorrichtung 1 ist darüber hinaus mit hoher Stabilität an einem Türflügel befestigbar und flexibel einsetzbar.

### Bezugszeichenliste

- 1: Schlossvorrichtung
- 2: Gehäuse
- 2a: Stirnseite
- 2b: erstes Gehäuseteil
- 2c: erste Grundplatte
- 2d: Gehäuseabschnitt
- 2e: zweite Grundplatte
- 3: Schließzylinder
- 3a: Achse
- 3b: Mitnehmer
- 5: Blendenvorrichtung
- 7: Anschlagpuffer
- 9: Griffmulde
- 11: Betätigungsvorrichtung
- 11a: Langloch
- 11b: erste Arretieraussparung
- 11c: zweite Arretieraussparung
- 13: Aussparung
- 15: erster Getriebeabschnitt
- 17: Riegelvorrichtung
- 19: Riegel
- 19a: erster Schenkel
- 19b: zweiter Schenke
- 19c: Abschnitt
- 21: Riegelachse
- 23: zweiter Getriebeabschnitt
- 25: erster Lagerzapfen
- 27: zweiter Lagerzapfen
- 29: Arretiervorrichtung
- 29a: Arretiervorsprung
- 29b: Drückfläche
- 31: Feder
- 50: Schlosssystem
- 52: Schließkasten
- 54: Aussparung
- 56: Schließblech
- 58: Griffgehäuse
- 100: Schiebetürflügel
- 102: weiterer Schiebetürflügel

## Patentansprüche

1. Schlossvorrichtung (1) für eine Schiebetür, mit einem Gehäuse (2), mit einem Schließzylinder (3) mit einem Mitnehmer (3b), der bei Betätigung des Schließzylinders (3) um eine Achse (3a) des Schließzylinders (3) verschwenkt wird, und einer Riegelvorrichtung (17) mit einem Riegel (19), der aus einer Stirnseite (2a) des Gehäuses (2) durch Drehen der Riegelvorrichtung (17) um eine parallel zur Achse (3a) des Schließzylinders (3) angeordneten Riegelachse (21) ausschwenkbar ist,
**gekennzeichnet durch,**
eine Betätigungsvorrichtung (11), die über einen ersten Getriebeabschnitt (15) mit einem zweiten Getriebeabschnitt (23) der Riegelvorrichtung (17) zusammenwirkt und eine Arretiervorrrichtung (29), die mit der Betätigungsvorrichtung (11) zusammenwirkt, um den Riegel (19) in einer Schließ- und/oder in einer Offenposition zu arretieren, wobei der Mitnehmer (3b) des Schließzylinders (3) die Betätigungsvorrichtung (11) und die Arretiervorrrichtung (29) gemeinsam betätigt.

2. Schlossvorrichtung nach Anspruch 1, **dadurch gekennzeichnet, dass** die Betätigungsvorrichtung (11) linear geführt ist und die Arretiervorrrichtung (29) drehbar gelagert ist, wobei eine Feder (31) die Arretiervorrrichtung (29) in Richtung einer Arretierposition mit einer Federkraft belastet.

3. Schlossvorrichtung nach Anspruch 1 oder 2, **dadurch gekennzeichnet, dass** die Betätigungsvorrichtung (11) plattenförmig ausgebildet ist und eine Aussparung (13) aufweist, in die der Mitnehmer (3b) eingreift.

4. Schlossvorrichtung nach einem der vorangegangenen Ansprüche, **dadurch gekennzeichnet, dass** der erste Getriebeabschnitt (15) der Betätigungsvorrichtung (11) eine lineare Zahnung aufweist und der zweite Getriebeabschnitt (23) der Riegelvorrichtung (17) einen Zahnradabschnitt aufweist, wobei die lineare Zahnung in den Zahnradabschnitt eingreift.

5. Schlossvorrichtung nach einem der vorangegangenen Ansprüche, **dadurch gekennzeichnet, dass** die Arretiervorrrichtung (29) plattenförmig ausgebildet ist und einen Arretiervorsprung (29a) aufweist, der zur Arretierung des Riegels (19) in der Schließposition in eine erste Arretieraussparung (11b) in der Betätigungsvorrichtung (11) eingreift und zur Arretierung des Riegels (19) in der Offenposition in eine zweite Arretieraussparung (11c) in der Betätigungsvorrichtung (11) eingreift wobei vorzugsweise die Betätigungsvorrichtung (11) und die Arretiervorrrichtung (29) nebeneinander angeordnet sind und aneinander anliegen und die Betätigungsvorrichtung (11) bei der Betätigung mit einer Hauptfläche über eine Hauptfläche der Arretiervorrrichtung (29) gleitet.

6. Schlossvorrichtung nach einem der vorangegangenen Ansprüche, **dadurch gekennzeichnet, dass** die Betätigungsvorrichtung (11) an einem ersten Lagerzapfen (25) und einem zweiten Lagerzapfen (27) gelagert ist, wobei der erste und der zweite Lagerzapfen (25,27) jeweils in ein Langloch (11a) der Betätigungsvorrichtung (11) eingreifen, wobei vorzugsweise der zweite Lagerzapfen (27) eine Drehlagerung für die Arretiervorrrichtung (29) bildet.

7. Schlossvorrichtung nach Anspruch 6, **dadurch gekennzeichnet, dass** der erste Lagerzapfen (25) zu der ersten Stirnseite (2a) des Gehäuses (2) einen geringeren Abstand aufweist als der zweite Lagerzapfen (27).

8. Schlossvorrichtung nach einem der vorangegangenen Ansprüche, **dadurch gekennzeichnet, dass** der Riegel (19) um mindestens 80° verschwenkbar ist.

9. Schlossvorrichtung nach einem der vorangegangenen Ansprüche, **dadurch gekennzeichnet, dass** der Riegel (19) L-förmig ausgebildet ist, wobei ein erster Schenkel (19a) mit dem zweiten Getriebeabschnitt (23) verbunden ist.

10. Schlossvorrichtung nach Anspruch 9, **dadurch gekennzeichnet, dass** sich ein zweiter Schenkel (19b) von einem freien Ende des ersten Schenkels (19a) erstreckt und einem Winkel zwischen 85° und 95° zu dem ersten Schenkel (19a) angeordnet ist, wobei vorzugsweise der zweite Schenkel (19b) einen Abschnitt (19c) mit einer Sollbruchstelle zur Veränderung der Breite des zweiten Schenkels (19b) aufweist.

11. Schlossvorrichtung nach einem der vorangegangenen Ansprüche, **dadurch gekennzeichnet, dass** das Gehäuse (2) ein erstes Gehäuseteil (2b) aufweist, das einen Gehäuseabschnitt (2d) aufweist, der einen Aufnahmeraum für zumindest die Riegelvorrichtung (17), die Betätigungsvorrichtung (11) und die Arretiervorrrichtung (29) bildet wobei vorzugsweise das erste Gehäuseteil (2b) eine erste Grundplatte (2c) aufweist, von der der Gehäuseabschnitt (2d) absteht.

12. Schlossvorrichtung nach Anspruch 11, **dadurch gekennzeichnet, dass** das Gehäuse (2) ein zweites Gehäuseteil aufweist, das eine zweite Grundplatte (2e) aufweist, wobei das zweite Gehäuseteil mit dem ersten Gehäuseteil (2b) verschraubbar ist, wobei die erste Grundplatte (2c) und die zweite Grundplatte (2e) einen an eine Dicke eines Schiebetürflügels (100) angepassten Abstand aufweisen.

13. Schlossvorrichtung nach einem der vorangegangenen Ansprüche, **dadurch gekennzeichnet, dass** der Gehäuseabschnitt (2d) den ersten und den zweiten Lagerzapfen (25,27) bildet und/oder dass der Gehäuseabschnitt (2d) eine Außenkontur aufweist, die in eine Aussparung eines Schiebetürflügels (100) zum Bilden eines Formschlusses zur Kraftübertragung in Schieberichtung des Schiebetürflügels einsetzbar ist.

14. Schlossvorrichtung nach einem der vorangegangenen Ansprüche, **dadurch gekennzeichnet, dass** eine Blendenvorrichtung (5) an einem aus dem Gehäuse (2) ragenden Teil des Schließzylinders (3) angeordnet ist, wobei die Blendenvorrichtung (5) mindestens einen Anschlagpuffer (7) als Anschlagschutz für einen benachbarten Türflügel aufweist.

15. Schlosssystem (50) mit einer Schlossvorrichtung (1) nach einem der Ansprüche 1 bis 14 und mit einem an einem Rahmenprofil einer Schiebtüranlage befestigbaren Schließkasten (52) mit einer Aussparung (54), in die der Riegel (19) zum Verschließen eingreift oder mit einem an einem weiteren Schiebetürflügel (102) befestigbaren Griffgehäuse (58) mit einer Aussparung (54), in die der Riegel (19) zum Verschließen zweier Schiebetürflügel miteinander eingreift.
